# EUROPÄISCHE PATENTSCHRIFT

(11) **EP 0 486 898 B1**
(45) Veröffentlichungstag und Bekanntmachung des Hinweises auf die Patenterteilung: **01.05.1996**
(21) Anmeldenummer: 91119042.9
(22) Anmeldetag: 08.11.1991
(51) Int. Cl.: B25D 9/26, E02F 3/96

(54) **Verfahren und Einrichtung zur Anpassung des Arbeitsverhaltens eines Schlagwerks an die Härte des Zerkleinerungsmaterials**
Method and device for adjustment of working caracteristics of an impact mechanism to the hardness of the material to be destroyed
Procédé et dispositif pour ajustage des caractéristiques de travail d'un mécanisme à coup à la dureté des materiaux à broyer

(30) Priorität: 20.11.1990 DE 4036918
(43) Veröffentlichungstag der Anmeldung: 27.05.1992
(73) Patentinhaber: KRUPP MASCHINENTECHNIK GESELLSCHAFT MIT BESCHRÄNKTER HAFTUNG, D-45143 Essen (DE)
(72) Erfinder: Arndt, Friedrich Karl, Dr.-Ing., W-4300 Essen 1 (DE); Bartels, Robert-Jan, Dr.-Ing., W-4300 Essen 17 (DE); Vielhaber, Heribert, W-4300 Essen 1 (DE)

(56) Entgegenhaltungen:
- EP-A- 0 112 810
- EP-A- 0 183 093
- EP-A- 0 214 064
- EP-A- 0 256 955
- WO-A-89/04910
- DE-A- 3 523 219
- FR-A- 2 375 008
- GB-A- 1 294 901

## Beschreibung

Die Erfindung betrifft ein Verfahren zur Anpassung des Arbeitsverhaltens eines Schlagwerks ohne oder mit Hubverstellung, dessen Schlagkolben unter Einwirkung des von einer Fördereinheit gelieferten hydraulischen Antriebsmittels hin- und hergehende Bewegungen ausführt, an die Härte des Zerkleinerungsmaterials und eine zur Durchführung des Anpassungsverfahrens geeignete Einrichtung.

Hydraulisch betriebene Schlagwerke bilden mit der Fördereinheit auf der einen und dem Werkzeug (insbesondere Meißel) mit dem Zerkleinerungsmaterial auf der anderen Seite eine Wirkkette, die in beiden Richtungen von jeweils einem Energiestrom durchflossen wird. Der primäre Energiestrom ist von der Fördereinheit über das Schlagwerk und das Werkzeug auf das Zerkleinerungsmaterial (insbesondere Gestein) gerichtet; der sekundäre, vom Zerkleinerungsmaterial reflektierte Energiestrom wirkt über das Schlagwerk bis zur Fördereinheit. Die Eigenschaften des Zerkleinerungsmaterials und des Werkzeugs werden durch den Reflexionsfaktor R ausgedrückt, der eine indirekt meßbare Größe darstellt und durch das Verhältnis primäre Schlagenergie/reflektierte Schlagenergie definiert ist. Über die Größe des Reflexionsfaktors lassen sich insbesondere die Energiebilanz und die Schlagwerkcharakteristik, d. h. das Verhältnis von Schlagzahl zu Einzelschlagenergie eines Schlagwerks, beeinflussen.
Im Hinblick auf eine möglichst große Zerkleinerungsleistung sollte das Arbeitsverhalten eines Schlagwerks in der Weise angepaßt werden, daß bei zunehmender Materialhärte, also bei zunehmender Größe des Reflexionsfaktors, die Einzelschlagenergie ansteigt. Eine zu niedrige Einzelschlagenergie führt zu unerwünschten Reflexionen mit der Folge, daß sich bei hoher Werkzeug- und Schlagwerkbeanspruchung lediglich eine niedrige Zerkleinerungsleistung erzielen läßt. Insbesondere zur Begrenzung der Schlagwerkbeanspruchung sollte dafür Sorge getragen werden, daß bei zunehmender Energiereflexion die Schlagkolben-Schlagzahl nicht ansteigt und daß bei Erhöhung der Einzelschlagenergie durch eine Verstellung des Schlagwerkhubes die Schlagzahl in geeignetem Ausmaß vermindert wird.

Zur Anpassung des Schlagwerk-Arbeitsverhaltens an die Härte des Zerkleinerungsmaterials sind unterschiedliche Verfahren vorgeschlagen worden. Diese nutzen die unterschiedliche Verweildauer des Schlagkolbens in der Nähe seiner theoretischen Schlagstellung aus (EP-B1-0 214 064; (EP-B1-0 256 955) oder beruhen auf einer elektrischen Messung des Schwingungsverlaufs in Bohrstangen mit daraus abgeleiteter Beeinflussung der Lage der Vorschubeinheit (DE-A1-35 18 370). Im Falle des erstgenannten Verfahrens wird in Abhängigkeit von der Verweildauer eine innerhalb des Schlagwerks ausgelöste Druckschwankung unmittelbar als Regelgröße für eine Regelung eingesetzt, welche die Aufprallgeschwindigkeit und die Schlagfrequenz in Abhängigkeit von der Härte des Zerkleinerungsmaterials einstellt.
Ein unerwünschter Rückprall des Schlagkolbens infolge nicht ausreichender Einzelschlagenergie läßt sich mittels einer Umsteuerung zumindest weitgehend vermeiden, welche die Größe des Schlagkolbenhubes beeinflußt (DE-C3-26 58 455).
Die zuvor angesprochenen Lösungsvorschläge zur Anpassung des Arbeitsverhaltens eines Schlagwerks an die Härte des Zerkleinerungsmaterials sind zum Teil für den rauhen Arbeitseinsatz nicht geeignet, störanfällig bzw. wenig reparaturfreundlich und/oder empfindlich gegen Temperatureinflüsse und damit verbundene Viskositätsänderungen des Antriebsmittels; dies gilt insbesondere für Regelungen, deren wesentliche Bestandteile in das Schlagwerk integriert sind.

Die GB-A-1 294 901 beschreibt eine Rammeinrichtung mit einem Schlagwerk, dessen Schlagzahl in Abhängigkeit von der jeweiligen Eindringtiefe des Rammgutes geregelt wird; dies geschieht dadurch, daß ein Druckventil entsprechend verstellt wird.

Aus der Druckschrift EP-A-0 112 810 ist eine Schlagdrehbohrvorrichtung mit einem Schlagwerk bekannt, dessen Schlagzahl und -geschwindigkeit unter dem Gesichtspunkt der Erzielung einer größtmöglichen Eindringtiefe verändert werden. Diese Veränderung erfolgt unter Einsatz eines Mikrocomputers in der Weise, daß die Schlagenergie jederzeit konstant bleibt.
Nach der zugehörigen Zeichnung ist der Mikrocomputer mit den zugehörigen Steuerorganen außerhalb des Schlagwerks angeordnet.

Der Erfindung liegt die Aufgabe zugrunde, für hyraulisch betriebene Schlagwerke ein Verfahren und eine Einrichtung zur selbsttätigen Anpassung des Arbeitsverhaltens an die Härte des Zerkleinerungsmaterials zu entwickeln, bei denen die für die Materialzerkleinerung erforderliche Einzelschlagenergie selbsttätig an die sich ändernde Härte des Zerkleinerungsmaterials angepaßt wird. Falls konstruktionsbedingt eine Anpassung der Einzelschlagenergie nicht möglich ist, soll verhindert werden, daR die durch Reflexionsvorgänge zurückgewonnene Schlagenergie eine unerwünschte Erhöhung der Schlagkolben-Schlagzahl nach sich zieht.
Die Erfindung soll es gegebenenfalls auch ermöglichen, wesentliche und empfindliche Bestandteile (insbesondere Sensoren und Regler) unabhängig vom Schlagwerk anzuordnen, so daß sie betriebssicher und reparaturfreundlich sind sowie an unterschiedlich ausgebildeten Schlagwerken zur Anwendung kommen können.
Vorzugsweise kommt die Erfindung an Schlagwerken mit (der zuvor erwähnten) Energierückgewinnung zum Einsatz, die in der Druckschrift EP-A-0 183 093 beschrieben ist. Diese Ausführung setzt voraus, daß der Schlagkolben nach dem Aufschlag während des Rückhubes zeitweilig noch an die mit dem Betriebsdruck beaufschlagte Druckleitung angeschlossen ist.

Die Aufgabe wird durch ein Verfahren gelöst, welches die Merkmale des Anspruchs 1 aufweist. Abweichend vom bisher bekannten Stand der Technik besteht der Grundgedanke der Erfindung darin, die Regelung zur Anpassung des Arbeitsverhaltens durch zumindest einen Meßvorgang außerhalb des Schlagwerks auf der Meßgröße Schlagkolben-Schlagzahl oder den Meßgrößen von Schlagkolben-Schlagzahl und Eingangsmengenstrom in das Schlagwerk aufzubauen, in einen Regelbefehl umzuwandeln und zur Veränderung des Innenwiderstands einer der beiden zusammenwirkenden Arbeitseinheiten, nämlich der Fördereinheit oder des Schlagwerks, heranzuziehen: Bei Anstieg der Schlagzahl bzw. einer aus der Meßgröße der Schlagzahl und des Eingangsmengenstroms gebildeten Leistungskenngröße auf einen einstellbaren Grenzwert wird der Innenwiderstand einer der beiden Arbeitseinheiten erhöht. Diese Veränderung bewirkt bei Schlagwerken mit nicht verstellbarem Hub, daß die Schlagzahl herabgesetzt wird. Bei Schlagwerken mit Hubverstellung wird durch Vergrößerung des Hubes die Einzelschlagenergie erhöht.
Die Erfindung macht von der an sich bekannten Erkenntnis Gebrauch, daß die Schlagzahl eines Schlagwerkes mit den Eigenschaften des Zerkleinerungsmaterials wechselt, also mit zunehmender Größe des Reflexionsfaktors zunimmt, und daß das Verhältnis aus Schlagzahl und Eingangsmengenstrom ebenfalls mit der Größe des Reflexionsfaktors ansteigt.
Die zu messenden Größen, also die Schlagzahl und ggf. zusätzlich der Eingangsmengenstrom in das Schlagwerk, können dabei mittels an sich bekannter Sensoren im Rahmen einer von der Schlagzahl beeinflußten Schallwellen- oder Schwingungsmessung bzw. einer Durchflußmessung erfaßt und in einen Regelbefehl umgewandelt werden.

Im einfachsten Fall läßt sich der Innenwiderstand des Schlagwerks dadurch erhöhen, daß in entsprechender Weise der Druck in der Rücklaufleitung (Rücklaufwiderstand), gegen welchen der Schlagkolben den Rückhub ausführt, erhöht wird; dies läßt sich insbesondere dadurch verwirklichen, daß aufgrund des aus der Schlagzahl-Meßgröße gewonnenen Regelbefehls ein den Querschnitt der Rücklaufleitung festlegendes Drosselventil verstellt wird (Anspruch 2).
Falls mit zunehmender Größe des Reflexionsfaktors die Meßgröße der Schlagzahl auf einen vorgegebenen Grenzwert ansteigt, wird über den aus dieser Meßgröße gewonnenen Regelbefehl der Rücklaufwiderstand erhöht, wodurch sich die maximale Rückhubgeschwindigkeit des Schlagkolbens, d. h. die Rückhubstartgeschwindigkeit, reduziert und damit das Anwachsen der Schlagzahl begrenzt wird.

Die Anpassung des Arbeitsverhaltens des Schlagwerks an die sich ändernde Härte des Zerkleinerungsmaterials kann stattdessen auch durch eine Beeinflussung des Innenwiderstands der Fördereinheit herbeigeführt werden; deren Innenwiderstand nimmt definitionsgemäß dann zu, wenn durch Verkleinerung des Fördervolumens der austretende Förderstrom vermindert wird.
Falls also die Schlagzahl-Meßgröße auf den vorgegebenen Grenzwert ansteigt, wird über den Regelbefehl der Förderstrom solange zurückgefahren, bis die Schlagzahl erneut den vorgegebenen Grenzwert erreicht hat.

Bei Schlagwerken mit Hubverstellung kann das Verfahren in der Weise ausgeführt werden, daß auch die vom Schlagwerk aufgenommene Antriebsmittel-Eingangsmenge als Meßgröße ermittelt und aus dem Meßgrößenverhältnis Schlagzahl/Eingangsmenge ein Meßgrößenverhältnis-Istwert gebildet wird. Falls dieser auf einen Grenzwert ansteigt, der in Abhängigkeit von der jeweils eingestellten Größe des Schlagwerkhubes vorgegeben wird, wird durch Hubverstellung der Schlagwerk-Innenwiderstand erhöht.
Da mit zunehmender Größe des Reflexionsfaktors auch der erwähnte Meßgrößenverhältnis-Istwert ansteigt, führt die schließlich über den Regelbefehl ausgelöste Vergrößerung des Schlagwerkhubes zu einer entsprechenden Veränderung der auf das Zerkleinerungsmaterial einwirkenden Einzelschlagenergie. Der jeweils in Betracht kommende Meßgrößenverhältnis-Grenzwert ist dabei der augenblicklich eingestellten Größe des Schlagwerkhubes angepaßt; das Verfahren arbeitet demgemäß mit einem umschaltbaren Meßgrößenverhältnis-Grenzwert.
Die zuvor beschriebene Ausführungsform des Verfahrens kann dadurch weiter ausgestaltet sein, daß der Schlagzahl-Grenzwert in Abhängigkeit von der jeweils eingestellten Größe des Schlagwerkhubes vorgegeben wird (Anspruch 3); auf diese Weise ist sichergestellt, daß die Schlagzahl jeweils in dem Bereich, der durch die Größe eines Schlagwerkhubes festgelegt ist, stets unter den zugehörigen Schlagzahl-Grenzwert zurückfährt.

Soweit durch Verstellen des Fördervolumens der Fördereinheit die Größe des Förderstroms beeinflußt werden kann, wird dieser - ggf. auch zusätzlich - vermindert, falls der Betriebsdruck im Förderstrom auf einen vorgegebenen Druck-Grenzwert ansteigt (Anspruch 4); diese Ausgestaltung setzt voraus, daß der im Förderstrom vorliegende Betriebsdruck mittels eines Drucksensors erfaßt und über einen Druckregler in eine Regelgröße umgewandelt wird. Sofern eine Hubverstellung vorgesehen ist, wird der Druck-Grenzwert zweckmäßigerweise in Abhängigkeit von der jeweils eingestellten Größe des Schlagwerkhubes vorgegeben (Anspruch 5); damit ist die Möglichkeit geschaffen, den Druck-Grenzwert an unterschiedliche, durch die Größe des Schlagwerkhubes festgelegte Bereiche anzupassen. Ein Schlagwerk mit Hubverstellung ist in der bereits erwähnten Vorveröffentlichung DE-C3-26 58 455 beschrieben. Der Hub des Schlagkolbens läßt sich danach über einen federbelasteten Steuerschieber verändern, der - abhängig von der Größe eines ihn beaufschlagenden Steuerdrucks - unterschiedlich angeordnete Steuernuten und Steuerkanäle freigibt bzw. absperrt und dadurch die Umsteuerung der Bewegung des Schlagkolbens beeinflußt. Der Größe des Steuerdrucks - der sich in einfacher Weise mittels eines Drucksensors erfassen läßt - entspricht also eine bestimmte Größe des zur Zeit eingestellten Schlagkolbenhubes.

Die der Erfindung zugrundeliegende Aufgabe wird ferner durch eine Einrichtung mit den Merkmalen des Anspruchs 6 gelöst.
Wesentliche Bestandteile der zur Durchführung des Verfahrens geeigneten Einrichtung sind ein die Schlagkolben-Schlagzahl erfassender, außerhalb des Schlagwerks befindlicher Schlagzahl-Sensor, ein diesem nachgeschalteter Schlagzahl-Regler und ein von diesem gesteuertes Stellglied, über welches der Innenwiderstand der Fördereinheit oder des Schlagwerks erhöht wird, falls die Meßgröße der Schlagzahl auf einen vorgegebenen Grenzwert ansteigt.
Das Stellglied besteht dabei aus einer Verstelldrossel, welche in die Rücklaufleitung des Schlagwerks eingebaut ist, oder ist als Verstellantrieb ausgebildet, über welchen das Fördervolumen der Fördereinheit verändert wird.

Eine andersartige Einrichtung zur Durchführung des Verfahrens weist zwei außerhalb des Schlagwerks angeordnete Sensoren auf, nämlich einen die Schlagkolben-Schlagzahl erfassenden Schlagzahl-Sensor und einen Eingangsstrom-Sensor zur Ermittlung des vom Schlagwerk aufgenommenen Eingangsmengenstroms. Weitere wesentliche Bestandteile dieser Einrichtung sind ein Rechenglied zur Bildung eines z/Q-Istwerts aus dem Verhältnis zwischen der Meßgröße der Schlagzahl und dem Eingangsmengenstrom, ein den z/Q-Istwert verarbeitender Regler und ein diesem nachgeschaltetes Stellglied zur Beeinflussung des Schlagwerk-Innenwiderstands. Dieser wird - falls der Istwert des Meßgrößenverhältnisses auf einen vorgegebenen, veränderbaren Grenzwert ansteigt - unter der Einwirkung des Reglers dadurch vergrößert, daß entweder über das Stellglied die Größe des Schlagwerkhubes verändert wird oder eine in die Rücklaufleitung des Schlagwerks eingebaute Verstelldrossel von einem Schlagzahl-Regler verstellt wird. Der dem Schlagzahl-Sensor nachgeschaltete Schlagzahl-Regler ist derart ausgelegt, daß er erst wirksam wird, falls die Meßgröße der Schlagzahl auf einen Grenzwert ansteigt, der in Abhängigkeit von der jeweils eingestellten Größe des Schlagwerkhubes vorgegeben wird (Anspruch 7). Der Schlagzahl-Regler stellt sicher, daß die Schlagzahl immer wieder unter einen Grenzwert abgesenkt wird, der an die Größe des augenblicklich eingestellten Schlagwerkhubes angepaßt ist.

Die Einrichtung gemäß Anspruch 6 oder 7 kann zusätzlich einen Drucksensor aufweisen, welcher den Betriebsdruck in der Förderleitung der Fördereinheit aufnimmt, ferner einen nachgeschalteten Druckregler und einen von diesem gesteuerten Verstellantrieb, unter dessen Einwirkung das Fördervolumen der Fördereinheit verkleinert wird, falls die Meßgröße des Betriebsdrucks auf einen vorgegebenen Druck-Grenzwert ansteigt (Anspruch 8). Eine durch geänderte Arbeitsbedingungen hervorgerufene Änderung des Betriebsdrucks der Förderleitung führt demnach dazu, daß das Fördervolumen der Fördereinheit entsprechend angepaßt wird.
Eine weitergehende Anpassung an den jeweiligen Arbeitsbereich des Schlagwerks läßt sich dadurch herbeiführen, daß der Druck-Grenzwert in Abhängigkeit von der jeweils eingestellten Größe des Schlagwerkhubes über einen diese erfassenden Druck-Grenzwertgeber vorgegeben wird (Anspruch 9); bei einer derartigen Ausführungsform ist also auch der Druck-Grenzwert an die augenblicklich eingestellte Größe des Schlagwerkhubes angepaßt.

Die Erfindung wird nachfolgend anhand in der Zeichnung dargestellter Ausführungsbeispiele im einzelnen erläutert.
Es zeigen:
- Fig. 1: schematisiert ein als Hydraulikbagger ausgebildetes Trägergerät, an dem ein Schlagwerk in Gestalt eines Hydraulikhammers anstellbar angebracht ist,
- Fig. 2: ein Schaltschema für eine Einrichtung mit einer Verstellpumpe als Fördereinheit, über welche die als Meßgröße fortlaufend ermittelte Schlagkolben-Schlagzahl ggf. annähernd konstant gehalten werden kann,
- Fig. 3: ein Schaltschema für eine Einrichtung, mittels welcher in Abhängigkeit von der fortlaufend ermittelten Meßgröße der Schlagzahl ggf. der Rücklaufwiderstand des Schlagwerks verändert wird,
- Fig. 4: ein Schaltschema für eine Einrichtung, bei welcher unter Berücksichtigung der Meßgröße der Schlagkolben-Schlagzahl und des Eingangsmengenstroms in das Schlagwerk ein Regelbefehl gewonnen wird, über welchen ggf. der Schlagwerkhub verändert wird,
- Fig. 5: ein Schemabild für eine der Ausführungsform gemäß Fig. 4 ähnliche Einrichtung, bei welcher zusätzlich der Rücklaufwiderstand des Schlagwerks mit Hubverstellung in Abhängigkeit von der Größe der gemessenen Schlagzahl verändert wird,
- Fig. 6: ein Schaltschema für eine Drucksteuerung, mittels welcher der im Förderstrom vorliegende Betriebsdruck beeinflußt werden kann, und
- Fig. 7: ein Schaltschema für eine Druckregelung für die Ausführungsformen gemäß Fig. 4 oder 5, bei welcher der Druck-Grenzwert in Abhängigkeit von der jeweils eingestellten Größe des Schlagwerkhubes vorgegeben wird.

Der in Fig. 1 dargestellte Hydraulikbagger 1 weist als Versorgungseinheit einen Dieselmotor 2 auf, der unter anderem eine Hydraulikpumpe 3 antreibt; diese ist über eine Druckleitung 4 und eine Rücklaufleitung 5 an einen Hydraulikhammer 6 angeschlossen, der seinerseits anstellbar an dem Ausleger 7 des Hydraulikbaggers mit zwei Auslegerarmen 7a, 7b gehalten ist.
Unter Einwirkung des über die Druckleitung 4 zugelieferten Förderstroms führt der Schlagkolben 8 des Hydraulikhammers eine alternierende Bewegung in Richtung seiner Längsachse 8a aus, trifft am Ende seines Hubes auf ein als Meißel 9 ausgebildetes Werkzeug auf und wirkt über dieses auf das Zerkleinerungsmaterial 10 ein; die Bewegungsenergie des Schlagkolbens 8 wird dabei in Schlagenergie umgesetzt.

In der Darstellung gemäß Fig. 2 (und ebenso in den Fig. 3 bis 5) ist der Meißel 9 (vgl. Fig. 1) in zwei Wirkpfeile 9a, 9b aufgelöst; die unterschiedlichen Eigenschaften des Zerkleinerungsmaterials 10 sind durch das Symbol 11 mit R als Reflexionsfaktor angedeutet.
Der von der Hydraulikpumpe 3 gelieferte Förderstrom Qₚ gelangt mit dem Betriebsdruck über die Druckleitung 4 zum Hydraulikhammer 6, welcher den Eingangsmengenstrom Qₑ aufnimmt und über den Schlagkolben in hydraulische Schlagleistung umwandelt.
Eine etwaige Leistungsrückgewinnung innerhalb des Hydraulikhammers ist durch die virtuelle Pumpe 12 mit dem Reflexionsmengenstrom Q_{R} angedeutet, durch welche zurückgewonnene mechanische Leistung in hydraulische Leistung umgewandelt wird.
Der Reflexionsmengenstrom Q_{R} steigt mit der Größe des Reflexionsfaktors R an: Falls der Reflexionsfaktor den Wert Null aufweist, liefert dementsprechend die virtuelle Pumpe 12 keinen Reflexionsmengenstrom Q_{R}.
Der nach rechts gerichtete Pfeil 9a symbolisiert den vom Hydraulikhammer ausgehenden primären Energiestrom, der Pfeil 9b dagegen den auf den Hydraulikhammer einwirkenden, reflektierten Energiestrom, welcher ggf. die Entstehung des Reflexionsmengenstroms Q_{R} zur Folge hat. Falls also der Reflexionsfaktor R des Zerkleinerungsmaterials 10 (vgl. Fig. 1) nicht den Wert Null aufweist, ist der vom Hydraulikhammer 6 aufgenommene Eingangsmengenstrom Qₑ kleiner als der von der Hydraulikpumpe 3 gelieferte Förderstrom Qₚ; dieser Betriebszustand führt - soweit nicht Gegenmaßnahmen ergriffen werden - dazu, daß der Betriebsdruck in der Druckleitung 4 ansteigt.

Zur Anpassung des Arbeitsverhaltens des Hydraulikhammers 6 an eine sich ändernde Größe des Reflexionsfaktors R ist die in Rede stehende Einrichtung gemäß der Lehre der Erfindung mit einem Schlagzahl-Sensor 13 ausgestattet, welcher außerhalb des Hydraulikhammers angeordnet ist. Der nach Art eines Schallwellen- oder Schwingungsaufnehmers arbeitende Schlagzahl-Sensor erfaßt - angedeutet durch die unterbrochene Linie 14 - die durch den Betrieb des Hydraulikhammers hervorgerufene, von der Schlagzahl abhängigen Schallwellen oder Schwingungen und wandelt sie in eine Meßgröße z um, die über eine Meßleitung 15 in einen Schlagzahl-Regler 16 überführt wird; diesem wird weiterhin über einen Grenzwertgeber 17 nebst Leitung 18 ein einstellbarer Schlagzahl-Grenzwert zₒ übermittelt. Dem Schlagzahl-Regler 16 ist unter Zwischenschaltung einer Steuerleitung 19 ein Stellglied in Gestalt eines Verstellmotors 20 nachgeschaltet, über den - angedeutet durch die Linie 21 - das Fördervolumen der Hydraulikpumpe 3 verändert werden kann; diese ist im vorliegenden Fall also als Verstellpumpe ausgebildet.
Falls während des Betriebes des Hydraulikhammers 6 die als Meßgröße ermittelte Schlagzahl z auf den vorgegebenen Schlagzahl-Grenzwert zₒ ansteigt, erzeugt der Schlagzahl-Regler 16 einen an den Verstellmotor 20 weitergeleiteten Regelbefehl, der durch eine Verkleinerung des Fördervolumens den Förderstrom in der Druckleitung 4 solange zurückfährt, bis die Schlagzahl z den vorgegebenen Schlagzahl-Grenzwert wieder erreicht hat.
Die in Rede stehende Ausführungsform des Erfindungsgegenstandes ermöglicht es also, aufgrund einer fortlaufenden Ermittlung der Größe der Schlagzahl das Arbeitsverhalten des Schlagwerks an sich ändernde Eigenschaften des Zerkleinerungsmaterials, verkörpert durch den Reflexionsfaktor R, anzupassen; der dazu erforderliche Schlagzahl-Sensor 13 kann in an sich bekannter Weise ausgebildet und außerhalb des Hydraulikhammers - beispielsweise in einer von Erschütterungen und Vibrationen weitgehend freien Umgebung - angeordnet sein. Der damit erzielte Vorteil ist auch darin zu sehen, daß die in Rede stehende Einrichtung unabhängig von der Ausbildung des Hydraulikhammers bzw. Schlagwerks eingesetzt werden kann.

Bei der Ausführungsform des Erfindungsgegenstandes nach Fig. 3 ist der Hydraulikhammer 6 über die Druckleitung 4 an eine Hydraulikpumpe 3 mit konstantem Fördervolumen angeschlossen; ein unerwünschter Anstieg des Betriebsdrucks in der Druckleitung wird durch ein Druckbegrenzungsventil 22 verhindert, dessen Anschlußleitung 23 von der Druckleitung 4 ausgeht.
Im Gegensatz zu der zuvor beschriebenen Ausführungsform steht der Schlagzahl-Regler 16 ausgangsseitig über eine Steuerleitung 24 mit einer Verstelldrossel 25 in Verbindung, die in die Rücklaufleitung 5 des Hydraulikhammers 6 eingebaut ist. Durch Betätigung der Verstelldrossel kann der Rücklaufwiderstand - und damit der Rücklaufdruck in der Rücklaufleitung 5 - beeinflußt werden mit der Folge, daß sich die Rückhubgeschwindigkeit des Schlagkolbens 8 ändert.

Falls die mit dem Schlagzahl-Sensor 13 fortlaufend ermittelte Schlagzahl z auf den vorgegebenen Schlagzahl-Grenzwert z₀ ansteigt, führt die Verstelldrossel 25 unter Einwirkung eines vom Schlagzahl-Reglers 16 erzeugten Reglerbefehls eine Schließbewegung aus, aufgrund derer bei erhöhtem Innenwiderstand des Hydraulikhammers 6 die Bewegung des Schlagkolbens 8 solange verzögert wird, bis die Meßgröße der Schlagzahl z mit dem Schlagzahl-Grenzwert wieder übereinstimmt.
Bei der in Rede stehenden Ausführungsform wird also bei Änderung des Reflexionsfaktors R auf der Grundlage einer fortlaufenden Schlagzahlmessung ggf. eine Änderung des Innenwiderstandes des Hydraulikhammers mit sich daraus ergebender Schlagzahlabsenkung ausgelöst. Der in der Druckleitung 4 auftretende Anstieg des Betriebsdrucks führt ggf. dazu, daß sich das Druckbegrenzungsventil 22 öffnet und ein Teilstrom Q_{V} abzufließen beginnt.

Bei der Einrichtung gemäß Fig. 4 stützt sich die Regelung zur Anpassung des Arbeitsverhaltens des Hydraulikhammers 12 auf zwei fortlaufend ermittelte Meßgrößen, nämlich die mittels des Schlagzahl-Sensors 13 erfaßte Schlagzahl z und den mittels eines Eingangsstrom-Sensors 26 erfaßten Eingangsmengenstrom in den Hydraulikhammer 6. Der Eingangsstrom-Sensor, welcher in an sich bekannter Weise nach Art eines Durchflußmessers arbeitet, ist zwischen der Anschlußleitung 23 für das Druckbegrenzungsventil 22 und den Hydraulikhammer 6 in die Druckleitung 4 eingebaut.

Die mittels der Sensoren 13 und 26 gewonnenen Meßgrößen - Schlagzahl z und Eingangsmengenstrom Qₑ - werden über eine Steuerleitung 27 bzw. 28 einem Rechenglied 29 zugeführt, in dem aus dem Verhältnis zwischen den beiden Meßgrößen ein z/Q-Istwert gebildet wird, der über eine Eingabe 30 an einen Regler 31 übermittelt wird. Dieser steht seinerseits über eine Steuerleitung 32 mit einem Stellglied 33 in Verbindung, über welches - angedeutet durch einen Pfeil 34 - die Größe des Schlagwerkhubes verändert werden kann; die in Rede stehende Ausführungsform setzt also die Verwendung eines Hydraulikhammers mit Hubverstellung voraus. Die Änderung des Schlagwerkhubes Δs kann in an sich bekannter Weise in mehreren Stufen erfolgen, die mit "n" angedeutet sind (vgl. dazu die bereits erwähnte DE-C3-26 58 455).
Das Stellglied 33 steht ausgangsseitig unter Zwischenschaltung eines z/Q-Grenzwertgebers 35 mit der Eingangsseite des Reglers 31 in Verbindung. Vom Stellglied 33 erhält der Bestandteil 35 Steuerbefehle, welche den Grenzwert (z/Q)₀ jeweils an den augenblicklich eingestellten Hub des Schlagkolbens 8 anpassen.
Der Regler 31 wirkt über einen Reglerbefehl auf das Stellglied 33 und über dieses im Sinne einer Änderung des Innenwiderstands auf den Hydraulikhammer 6 ein, falls der vom Rechenglied 29 gelieferte z/Q-Istwert größenmäßig den mittels des z/Q-Grenzwertgebers 35 vorgegebenen Grenzwert erreicht.
Die Regelung baut auf der Erkenntnis auf, daß das Verhältnis zwischen der Meßgröße der Schlagzahl z und dem Eingangsmengenstrom Qₑ bei ansteigenden Werten des Reflexionsfaktors R ebenfalls zunimmt. Falls dabei der vorgegebene, in Abhängigkeit vom Schlagkolbenhub veränderbare z/Q-Grenzwert erreicht wird, führt das Stellglied 33 unter Einwirkung des Reglers 31 eine Vergrößerung des Schlagkolbenhubes und damit eine entsprechende Veränderung des Innenwiderstandes des Hydraulikhammers 6 herbei, die bei sonst unveränderten Arbeitsbedingungen einen Anstieg der Einzelschlagenergie und ein Absinken der Schlagzahl zur Folge hat. Dementsprechend nimmt auch der z/Q-Istwert ab.

Die Ausführungsform gemäß Fig. 4 läßt sich dadurch vorteilhaft ausgestalten, daß zusätzlich der Schlagzahl-Grenzwert z₀ in Abhängigkeit von der Größe des jeweils eingestellten Schlagkolbenhubes vorgegeben wird.
Eine derartige Ausführungsform ist aus der Fig. 5 ersichtlich, wobei der Hydraulikhammer 6 aus Gründen der Übersichtlichkeit ohne die die Energierückgewinnung andeutende virtuelle Pumpe 12 dargestellt ist (vgl. dazu Fig. 4).

Um ggf. einen unerwünschten Anstieg der Schlagzahl z verhindern zu können, ist die in Rede stehende Einrichtung zusätzlich mit einem Schlag<zahl-Grenzwertgeber 17, einem Schlagzahlregler 16 und einem diesem nachgeschalteten Stellglied in Form einer Verstelldrossel 25 ausgestattet; letztere ist - wie bereits anhand der Fig. 3 erläutert - in die Rücklaufleitung 5 des Hydraulikhammers 6 eingebaut. Der Schlagzahlregler 16 ist eingangsseitig über eine Meßleitung 36 an den Schlagzahl-Sensor 13 sowie über die Eingabe 18 an den Schlagzahl-Grenzwertgeber 17 angeschlossen. Letzterer erhält vom Stellglied 33 über eine Signalleitung 37 Steuerbefehle, welche den Schlagzahl-Grenzwert z₀ der Größe des Schlagkolbenhubes entsprechend umschalten.
Falls die Meßgröße der Schlagzahl z auf den an den Schlagkolbenhub angepaßten Schlagzahl-Grenzwert ansteigt, löst der Schlagzahl-Regler 16 über die Steuerleitung 24 eine Verkleinerung des durch die Verstelldrossel 25 festgelegten Durchflußquerschnitts in der Rücklaufleitung 5 aus; diese Veränderung hat zur Folge, daß der Innenwiderstand des Hydraulikhammers 6 (verbunden mit einem Anstieg des Rücklaufdrucks in der Rücklaufleitung 5) ansteigt und die Schlagzahl z absinkt.
Die beschriebene Ausgestaltung stellt also sicher, daß unter Einwirkung des Schlagzahl-Reglers 16 die Schlagzahl in jedem Bereich, welcher durch die Größe des jeweiligen Schlagkolbenhubes festgelegt ist, auf die Größe des angepaßten Schlagzahl-Grenzwertes z₀ (n) begrenzt wird.

Abweichend von der Ausführung gemäß Fig. 3 und 4 - die auch beim Gegenstand der Fig. 5 anwendbar ist - kann die Hydraulikpumpe 3 auch als Verstellpumpe mit veränderbarem Fördervolumen ausgebildet sein, deren Betriebszustand mittels einer Druckregelung überwacht und ggf. angepaßt wird (Fig. 6).
Zu diesem Zweck ist die Hydraulikpumpe 3 mit einem Drucksensor 38 ausgestattet, der über eine Steuerleitung 39 auf einen Verstellantrieb 40 einwirkt; über diesen kann - angedeutet durch einen Pfeil 41 - die Größe des Fördervolumens der Hydraulikpumpe 3 verändert werden.
Der Druckregler 38 ist eingangsseitig unter Zwischenschaltung eines Drucksensors 42 über eine Meßleitung 43 an die Druckleitung 4 angeschlossen und steht außerdem über eine Eingabe 44 mit einem Druck-Grenzwertgeber 45 in Verbindung. Dieser gibt die einstellbare Größe des vom Druckregler 38 zu verarbeitenden Druck-Grenzwertes p₀ vor. Falls der vom Drucksensor 42 erfaßte Betriebsdruck p auf den vorgegebenen Druck-Grenzwert p₀ ansteigt, löst der Druckregler 38 über die Steuerleitung 39 eine Betätigung des Verstellantriebs 40 aus, und zwar in der Weise, daß durch Verkleinerung des Fördervolumens der Hydraulikpumpe 3 deren Innenwiderstand erhöht, der austretende Förderstrom vermindert und damit der Betriebsdruck in der Druckleitung 4 abgesenkt wird.
Der mit dieser zusätzlichen Druckregelung erzielte Vorteil besteht darin, daß der Hydraulikhammer 6 jeweils mit dem höchstzulässigen Betriebsdruck beaufschlagt werden kann.

Fig. 7 zeigt eine vorteilhafte Ausgestaltung der Ausführungsform nach Fig. 5 für den Fall, daß die Hydraulikpumpe 3 - gemäß Fig. 6 - als Verstellpumpe mit veränderbarem Fördervolumen und Druckregelung ausgebildet ist.
Der Druck-Grenzwertgeber 45 ist dabei zusätzlich über eine Leitung 46 an das Stellglied 33 zur Beeinflussung der Größe des Schlagkolbenhubes angeschlossen. Durch vom Stellglied 33 kommende Steuerbefehle wird der vom Druck-Grenzwertgeber 45 vorgegebene Druck-Grenzwert p₀ größenmäßig jeweils an den derzeit eingestellten Schlagkolbenhub angepaßt.

Im Sinne der erfindungsgemäßen Lehre ist sämtlichen zuvor erwähnten Ausführungsbeispielen gemeinsam, daß die Messung der interessierenden Leistungskenngröße des Schlagwerks (Schlagkolbenschlagzahl bzw. Schlagkolbenschlagzahl und Eingangsmengenstrom) unter Verwendung von Sensoren erfolgt, die außerhalb des Schlagwerks angeordnet sind.

Der mit der Erfindung erzielte Vorteil besteht daher darin, daß die Anpassung des Arbeitsverhaltens hydraulisch betriebener Schlagwerke auf die Messung zumindest einer der beiden Leistungskenngrößen des Schlagwerks - Schlagkolbenschlagzahl z und Eingangsmengenstrom Qₑ in das Schlagwerk - zurückgeführt wird, die außerhalb des Schlagwerks - und damit weitestgehend unabhängig von diesem - ausgeführt wird; etwa zugehörige Regler lassen sich dementsprechend optimal ausgestalten und anbringen und auch bei unterschiedlich ausgebildeten Schlagwerken einsetzen.

## Patentansprüche

1. Verfahren zur Anpassung des Arbeitsverhaltens eines Schlagwerks (6) ohne oder mit Hubverstellung, dessen Schlagkolben (8) unter Einwirkung des von einer Fördereinheit (3) gelieferten hydraulischen Antriebsmittels hin- und hergehende Bewegungen ausführt, an die Härte des Zerkleinerungsmaterials (10),
**dadurch gekennzeichnet**, daß von den beiden außerhalb des Schlagwerks (6) ermittelten Leistungskenngrößen des Schlagwerks - Eingangsmengenstrom (Qₑ) in das Schlagwerk und Schlagkolben-Schlagzahl (z) - als Meßgröße zumindest die letztere in einer Regelung in einen Regelbefehl umgewandelt und an einem Stellglied zur Einwirkung gebracht wird, welches den Innenwiderstand einer der beiden Arbeitseinheiten - der Fördereinheit (3) oder des Schlagwerks (6) - mit dem Anstieg der zumindest einen Meßgröße auf einen einstellbaren Leistungskenngrößen-Sollwert, mit dem ein zumindest die Schlagzahl (z) umfassender Grenzwert vorgegeben wird, dadurch erhöht, daß
entweder aufgrund des aus der Schlagzahl-Meßgröße (z) gewonnenen Regelbefehls der Rücklaufwiderstand des Schlagwerks (6) erhöht wird,
oder aufgrund des aus der Schlagzahl-Meßgröße (z) gewonnenen Regelbefehls durch Verstellen des Fördervolumens der Fördereinheit (3) deren Förderstrom (Q_{P}) beeinflußt wird,
oder der Schlagwerk-Hub verstellt wird, falls ein Meßgrößenverhältnis-Istwert, der aus dem Meßgrößenverhältnis aus der Schlagzahl (z) und aus der vom Schlagwerk (6) aufgenommenen Antriebsmittel-Eingangsmenge (Qₑ) gebildet wird, auf einen Grenzwert ansteigt, der in Abhängigkeit von der jeweils eingestellten Größe des Schlagwerkhubes vorgegeben wird.

2. Verfahren nach Anspruch 1, dadurch gekennzeichnet, daß aufgrund des aus der Schlagzahl-Meßgröße (z) gewonnenen Regelbefehls ein den Querschnitt der Rücklaufleitung (5) des Schlagwerks (6) festlegendes Drosselventil (25) verstellt wird.

3. Verfahren nach Anspruch 1, dadurch gekennzeichnet, daß der Schlagzahl-Grenzwert in Abhängigkeit von der jeweils eingestellten Größe des Schlagwerkhubes vorgegeben wird.

4. Verfahren nach einem der Ansprüche 1 bis 3, dadurch gekennzeichnet, daß der von der Fördereinheit (3) gelieferte Förderstrom (Q_{P}) durch Verstellen ihres Fördervolumens vermindert wird, falls der Betriebsdruck im Förderstrom auf einen vorgegebenen Druck-Grenzwert ansteigt.

5. Verfahren nach Anspruch 4 und zumindest einem der Ansprüche 1 und 3, dadurch gekennzeichnet, daß der Druck-Grenzwert in Abhängigkeit von der jeweils eingestellten Größe des Schlagwerkhubes vorgegeben wird.

6. Einrichtung zur Anpassung des Arbeitsverhaltens eines Schlagwerks (6) mittels des Verfahrens nach zumindest einem der vorhergehenden Ansprüche, mit einem die Schlagkolben-Schlagzahl (z) erfassenden Schlagzahl-Sensor (13) und einem diesem nachgeschalteten Schlagzahl-Regler (16),
**dadurch gekennzeichnet**, daß der Schlagzahl-Sensor (13) außerhalb des Schlagwerks (6) angeordnet ist und von dem Schlagzahl-Regler (16) ein Stellglied (20 bzw. 25) gesteuert wird, über welches der Innenwiderstand einer der Arbeitseinheiten - Fördereinheit (3) oder Schlagwerk (6) - erhöht wird, falls die Meßgröße der Schlagzahl (z) auf einen vorgegebenen Grenzwert (z₀) ansteigt, wobei das Stellglied
entweder aus einer Verstelldrossel (25), welche in die Rücklaufleitung (5) des Schlagwerks (6) eingebaut ist,
oder aus einem Verstellantrieb (20) besteht, über welchen das Fördervolumen (Q_{P}) der Fördereinheit (3) verändert wird.

7. Einrichtung zur Anpassung des Arbeitsverhaltens eines Schlagwerks (6) mittels des Verfahrens nach zumindest einem der Ansprüche 1 bis 5, mit einem die Schlagkolben-Schlagzahl (z) erfassenden Schlagzahl-Sensor (13),
**gekennzeichnet durch** einen Eingangsstrom-Sensor (26) zur Ermittlung des vom Schlagwerk (6) aufgenommenen Eingangsmengenstroms (Qₑ), der ebenso wie der Schlagzahl-Sensor (13) außerhalb des Schlagwerks (6) angeordnet ist, ein Rechenglied (29) zur Bildung eines z/Q-Istwerts aus dem Verhältnis zwischen der Meßgröße der Schlagzahl (z) und dem Eingangsmengenstrom (Qₑ), einen den z/Q-Istwert verarbeitenden Regler (31) und ein diesem nachgeschaltetes Stellglied (33) zur Beeinflussung des Schlagwerk-Innenwiderstandes, wobei dieser - falls der Istwert des Meßgrößenverhältnisses (z/Q) auf einen vorgegebenen, veränderbaren Grenzwert ((z/Q)₀) ansteigt - unter der Einwirkung des Reglers (31) dadurch vergrößert wird, daß
entweder über das Stellglied (33) stufenweise die Größe des Schlagwerkhubes verändert wird,
oder eine in die Rücklaufleitung (5) des Schlagwerks (6) eingebaute Verstelldrossel (25) von einem Schlagzahl-Regler (16) verstellt wird, welcher dem Schlagzahl-Sensor (13) nachgeschaltet ist und erst wirksam wird, falls die Meßgröße der Schlagzahl (z) auf einen Grenzwert (z₀) ansteigt, der in Abhängigkeit von der jeweils eingestellten Größe des Schlagwerkhubes vorgegeben wird.

8. Einrichtung nach Anspruch 6 oder 7, gekennzeichnet durch einen Drucksensor (42), welcher den Betriebsdruck (p) in der Förderleitung (4) der Fördereinheit (3) aufnimmt, einen nachgeschalteten Druckregler (38) und einen von diesem gesteuerten Verstellantrieb (40), unter dessen Einwirkung das Fördervolumen (Q_{P}) der Fördereinheit (3) verkleinert wird, falls die Meßgröße des Betriebsdrucks (p) auf einen vorgegebenen Druck-Grenzwert (p₀) ansteigt.

9. Einrichtung nach Anspruch 8, dadurch gekennzeichnet, daß der Druck-Grenzwert (p₀) in Abhängigkeit von der jeweils eingestellten Größe des Schlagwerkhubes über einen diese erfassenden Druck-Grenzwertgeber (45) vorgegeben wird.

## Claims

1. Method for adjustment of working characteristics to the hardness of the material (10) to be crushed in an impact mechanism (6) with or without stroke adjustment, its percussion piston (8) executing reciprocating movements under the effect of the hydraulic drive medium supplied by a feed unit (3), characterised in that of the two capacity factors of the impact mechanism collected outside the impact mechanism (6) - input flow volume (Qₑ) into the impact mechanism and percussion piston impact number (z) - as measured values, at least the latter is converted into a control command in a regulation process and caused to act on a control element, which increases the internal resistance of one of the two operating units - the feed unit (3) or the impact mechanism (6) - on the increase of the at least one measured value to an adjustable capacity factor rated value, with which a limit value encompassing at least the impact number (z) is predetermined, said internal resistance being increased either as a result of increasing the return resistance of the impact mechanism (6) on the basis of the control command obtained from the impact number measured value (z), or by influencing the feed flow (Qₚ) of the feed unit (3) by adjusting its delivery volume on the basis of the control command obtained from the impact number measured value (z), or by adjusting the impact mechanism stroke, in the case where an actual value for the measured value ratio formed from the measured value ratio of the impact number (z) and input volume (Qₑ) of the drive medium absorbed by the impact mechanism (6) increases to a limit value, which is predetermined in dependence on the respectively set magnitude of the impact mechanism stroke.

2. Method according to Claim 1, characterised in that a throttle valve (25) determining the cross-section the return line (5) of the impact mechanism (6) is adjusted on the basis of the control command obtained from the impact number measured value (z).

3. Method according to Claim 1, characterised in that the impact number limit value is predetermined in dependence on the respectively set magnitude of the stroke of the impact mechanism.

4. Method according to one of Claims 1 to 3, characterised in that the feed flow (Qₚ) delivered by the feed unit (3) is reduced by adjusting its delivery volume, if the operating pressure in the feed flow increases to a predetermined pressure limit value.

5. Method according to Claim 4 and at least one of Claims 1 and 3, characterised in that the pressure limit value is predetermined in dependence on the respectively set magnitude of the impact mechanism stroke.

6. Device for adjustment of the working characteristics of an impact mechanism (6) by means of the method according to at least one of the preceding claims, with an impact number sensor (13) for detection of the percussion piston impact number (z) and an impact number regulator (16) connected downline thereof, characterised in that the impact number sensor (13) is located outside the impact mechanism (6), and a control element (20 or 25) is controlled by the impact number regulator (16), by means of which the internal resistance of one of the working units - the feed unit (3) or the impact mechanism (6) - is increased, in the case the measured magnitude of the impact number (z) increases to a predetermined limit value (z₀), said control element comprising either an adjustment throttle (25) installed in the return line (5) of the impact mechanism (6), or an adjusting drive (20), by means of which the delivery volume (Qₚ) of the feed unit (3) is varied.

7. Device for adjustment of the working characteristics of an impact mechanism (6) by means of the method according to at least one of Claims 1 to 5, with an impact number sensor (13) for detecting the percussion piston impact number (z), characterised by an input flow sensor (26) for detecting the input flow volume (Qₑ) absorbed by the impact mechanism (6) which, like the impact number sensor (13), is located outside the impact mechanism (6), a computing member (29) for formation of a z/Q actual value from the ratio between the measured value of the impact number (z) and the input flow volume (Qₑ), a regulator (31) processing the z/Q actual value and a control element (33) connected downline thereof to influence the internal resistance of the impact mechanism, wherein - if the actual value of the measured value ratio (z/Q) increases to a predetermined variable limit value ((z/Q)₀) - this resistance is increased under the influence of the regulator (31) by either changing the magnitude of the impact mechanism stroke via the control element (33) or by adjusting an adjustment throttle (25) installed in the return line (5) of the impact mechanism (6) by an impact number regulator (16), which is connected downline from the impact number sensor (13) and is only effective in the case where the measured value of the impact number (z) increases to a limit value (z₀) which is predetermined in dependence on the respectively set magnitude of the impact mechanism stroke.

8. Device according to Claim 6 or 7, characterised by a pressure sensor (42), which records the operating pressure (p) in the feed line (4) of the feed unit (3), a pressure regulator (38) connected downline and an adjusting drive (40) controlled by this, under the effect of which the delivery volume (Qₚ) of the feed unit (3) is reduced, if the measured value of the operating pressure (p) increases to a predetermined pressure limit value (p₀).

9. Device according to Claim 8, characterised in that the pressure limit value (p₀) is predetermined in dependence on the respectively set magnitude of the impact mechanism stroke by a pressure limit value generator (45) detecting this.

## Revendications

1. Procédé pour ajuster, à la dureté du matériau à fragmenter (10), le comportement de travail d'un mécanisme de frappe (6), comportant ou non un ajustement de course et dont le piston de frappe (8) exécute des mouvements de va-et-vient sous l'effet du moyen d'entraînement hydraulique fourni par l'unité de fourniture d'énergie (3),
caractérisé en ce que, des deux caractéristiques de puissance du mécanisme de frappe (6), obtenues en dehors du mécanisme de frappe, sous la forme de grandeurs mesurées, - débit d'entrée (Qₑ) dans le mécanisme de frappe et fréquence de frappe (z) du piston de frappe -, au moins la dernière est transformée, dans une unité de régulation, en ordre de réglage, et est transmise, pour la mise en oeuvre, à un organe de réglage qui augmente la résistance interne de l'une des deux unités de travail - l'unité de fourniture d'énergie (3) ou le mécanisme de frappe (6) - par une augmentation des deux valeurs de mesure, ou, du moins de l'une d'elles, en les portant, ou en la portant, à une valeur de consigne, réglable, de ces grandeurs caractéristiques de la puissance:
- soit de façon à augmenter la résistance de retour du mécanisme de frappe (6) en fonction de l'ordre de réglage obtenu à partir de la grandeur mesurant la fréquence de frappe (z),
- soit de façon à agir par l'ordre de réglage obtenu à partir de la valeur mesurée de la fréquence de frappe (z), sur le débit (Qₚ) de l'unité de fourniture d'énergie (3), en réglant le débit volumique de cette unité,
- soit de façon à régler la course du mécanisme de frappe si la valeur réelle du rapport de valeurs de mesures, formé en divisant les grandeurs de mesure de la fréquence de frappe (z) par le débit d'entrée (Qₑ) dans le mécanisme de frappe (6) créé à partir du moyen d'entraînement, augmente jusqu'à une valeur de limite, qui est prédéfinie en fonction de la grandeur de la course du mécanisme de frappe (6), qui a été réglée dans chaque cas.

2. Procédé suivant la revendication 1, caractérisé en ce qu'en fonction de l'ordre de réglage obtenu à partir de la grandeur mesurant la fréquence de frappe (z), on règle une soupape d'étranglement (25) déterminant la section de la conduite de retour (5) du mécanisme de frappe (6).

3. Procédé suivant la revendication 1, caractérisé en ce que la valeur de limite de la fréquence de frappe (z) est prédéterminée en fonction de la grandeur de réglage, réglée dans chaque cas, de la course du mécanisme de frappe (6).

4. Procédé suivant l'une des revendications 1 à 3, caractérisé en ce que le débit (Qₚ) de l'unité de fourniture d'énergie (3) est réduit en réglant son débit volumique pour le cas où la pression de fonctionnement dans le débit du courant augmente jusqu'à une valeur de limité prédéfinie de la pression.

5. Procédé suivant la revendication 4 et au moins l'une des revendications 1 et 3, caractérisé en ce que la valeur de limite de la pression est prédéfinie en fonction de la grandeur de la course du mécanisme de frappe, qui a été réglée dans chaque cas.

6. Dispositif pour ajuster le comportement de travail d'un mécanisme de frappe (6) au moyen du procédé suivant au moins l'une des revendications précédentes, comportant au moins un capteur (13) mesurant la fréquence de frappe (z), et un régulateur (16) de la fréquence de frappe (z), réglé au moyen de ce capteur,
caractérisé en ce que
le capteur (13) mesurant la fréquence de frappe est disposé en dehors du mécanisme de frappe (6) et un organe de réglage (respectif 20 et 25) est commandé par le régulateur (16) de la fréquence de frappe, cet organe de réglage augmentant la résistance interne de l'une des unités de travail - unité de fourniture d'énergie (3) ou mécanisme de frappe (6) - si la grandeur mesurée de la fréquence de frappe augmente jusqu'à une valeur de limite prédéfinie (z₀),
étant entendu que l'organe de réglage est constitué soit d'une soupape de réglage (25), installée dans la conduite de retour (5) du mécanisme de frappe (6), soit d'un mécanisme de réglage (20), qui modifie le volume (Qₚ) produit par l'unité de fourniture d'énergie (3).

7. Dispositif pour ajuster le comportement de travail d'un mécanisme de frappe (6) au moyen du procédé suivant au moins l'une des revendications 1 à 5, comportant un capteur (13) mesurant la fréquence de frappe (z) du piston de frappe,
caractérisé par un capteur (26), mesurant le courant d'entrée (Qₑ) admis par le mécanisme de frappe (6), ce capteur (26) étant, de même que le capteur (13) mesurant la fréquence de frappe (z), disposé à l'extérieur du mécanisme de frappe (6), par un organe de calcul (29) destiné à former une valeur réelle z/Q à partir du rapport des grandeurs mesurées de la fréquence de frappe (z) par le débit d'entrée (Qₑ), par un régulateur (31) exploitant la valeur réelle z/Q, et par un organe de réglage (33), placé en aval de ce dernier et destiné à agir sur la résistance interne du mécanisme de frappe (6),
étant entendu que - pour le cas où la valeur réelle du rapport des grandeurs mesurées z/Q augmente jusqu'à une valeur de limite ((z/Q)₀) prédéfinie mais modifiable - cette résistance est augmentée, au moyen du régulateur (31), par le fait que
- soit la grandeur de la course du mécanisme de frappe est modifiée graduellement par l'organe de réglage (33),
- soit un étranglement de réglage (25), installé dans la conduite de retour (5) du mécanisme de frappe (6), est réglé par un régulateur (16) de la fréquence de frappe, placé en aval du capteur (13) mesurant la fréquence de frappe et agissant seulement si la grandeur mesurée de la fréquence de frappe (z) augmente jusqu'à une grandeur de limite (z₀), qui est prédéterminée en fonction de la grandeur réglée chaque fois pour la course de frappe.

8. Dispositif suivant la revendication 7 ou la revendication 8, caractérisé par un détecteur de pression (42), qui détermine la pression de fonctionnement (p) dans la conduite (4) arrivant de l'unité de fourniture d'énergie (3), par un régulateur de pression (38) placé en aval et par un dispositif de réglage (40), sous l'effet duquel le débit (Qₚ) de l'unité de fourniture d'énergie (3) est réduit si la grandeur mesurée de la pression de fonctionnement (p) augmente jusqu'à une grandeur de limite (p₀) prédéfinie.

9. Dispositif suivant la revendication 8, caractérisé en ce que la valeur de limite de la pression (p₀) est prédéterminée, en fonction de la grandeur chaque fois réglée pour la course de frappe, au moyen d'un dispositif (45) déterminant la grandeur de limite de la pression et mesurant la grandeur de cette course.
